# EUROPÄISCHE PATENTSCHRIFT

(11) **EP 2 235 694 B1**
(45) Veröffentlichungstag und Bekanntmachung des Hinweises auf die Patenterteilung: **16.05.2018**
(21) Anmeldenummer: 09702712.2
(22) Anmeldetag: 16.01.2009
(51) Int. Cl.: G07C 9/00

(54) **VORRICHTUNG ZUM ANSTEUERN EINES AKTUATORS**
DEVICE FOR CONTROLLING AN ACTUATOR
DISPOSITIF POUR ASSURER LA COMMANDE D'UN ACTIONNEUR

(30) Priorität: 18.01.2008 DE 102008005059
(43) Veröffentlichungstag der Anmeldung: 06.10.2010
(73) Patentinhaber: Giesecke+Devrient Mobile Security GmbH, 81677 München (DE)
(72) Erfinder: FINKENZELLER, Klaus, 85774 Unterföhring (DE)
(86) Internationale Anmeldenummer: PCT/EP2009/050474
(87) Internationale Veröffentlichungsnummer: WO 2009/090235

(56) Entgegenhaltungen:
- EP-A- 1 209 791
- US-A- 5 479 799
- US-A1- 2007 156 204

## Beschreibung

Die Erfindung betrifft eine Vorrichtung zum Ansteuern eines Aktuators. Ferner betrifft die Erfindung ein System aus einer derartigen Vorrichtung, einem Aktuator und einer Sendeeinrichtung sowie eine Sendeeinrichtung zur Verwendung in einem solchen System. Darüber hinaus betrifft die Erfindung ein Verfahren zum Ansteuern eines Aktuators.

Es ist bereits bekannt, einen Aktuator auf kontaktlosem Weg auszulösen. Derartige Aktuatoren werden beispielsweise bei elektronischen Schließzylindern eingesetzt, wobei in einem solchen Anwendungsfall der Aktuator als ein Schließmagnet ausgebildet sein kann, der von einer elektronischen Schaltung angesteuert wird.

Die Druckschrift DE 103 48 569 A1 beschreibt eine Vorrichtung zum Ansteuern eines Aktuators basierend auf einer kontaktlosen Kommunikation eines Transponders mit einer Sendeeinrichtung. Der in dieser Druckschrift gezeigte Transponder empfängt über eine Antenneneinrichtung Steuersignale, wobei der Transponder abhängig von den Steuersignalen die Auslösung des Aktuators bewirken kann. Die über die kontaktlose Kommunikation von der Sendeeinrichtung übertragene Energie wird dabei einem Energiespeicher im Transponder zugeführt. Die Energie des Energiespeichers wird zur Auslösung des Aktuators verwendet. Es kann hierbei der Fall auftreten, dass der Energiespeicher zur Auslösung des Aktuators noch nicht ausreichend geladen ist, wenn ein Steuersignal zur Auslösung des Aktuators empfangen wird. In einer solchen Konstellation erfolgt keine Auslösung des Aktuators durch das Steuersignal.
US 2007/0156204 A1 zeigt einen Herzschrittmacher, zu dem kontaktlos Energie übertragen wird. US 5,479,799 zeigt die Merkmale des Oberbegriffs der unabhängigen Ansprüche.

Zur kontaktlosen Kommunikation zwischen einem Lesegerät und einem Transponder wird heutzutage häufig die NFC-Technologie (NFC = Near Field Communication) verwendet. Diesbezüglich wird im Standard ISO/IEC 14443-4 ein Verfahren beschrieben, mit dem ein Transponder dem Lesegerät Informationen über die Stärke des Lesefelds übermitteln kann. Hierzu werden entsprechende Bits des INF-Feldes von sog. WTX-Requests verwendet. Bei den meisten kontaktlosen Anwendungen, wie z.B. der Verwendung von RFID-Chips in Reisepässen oder Kreditkarten, werden Informationen bezüglich der Stärke des Lesefelds jedoch nicht übermittelt und auch nicht benötigt.

Aufgabe der Erfindung ist es, eine kontaktlose Auslösung eines Aktuators auf einfache und zuverlässige Weise zu ermöglichen. Diese Aufgabe wird durch die Merkmalskombination des Anspruchs 1 gelöst.

Die erfindungsgemäße Vorrichtung umfasst einen Energiespeicher, beispielsweise in der Form eines Kondensators, zur Speisung eines Aktuators, eine Antenneneinrichtung, mit welcher über eine kontaktlose Kommunikation, insbesondere basierend auf der NFC-Technologie, von einer Sendeeinrichtung Energie zum Laden des Energiespeichers und ein oder mehrere Steuersignale umfassend ein Auslösekommando zum Auslösen des Aktuators empfangbar sind, sowie eine Steuereinheit zur Steuerung der Energiezufuhr vom Energiespeicher zum Aktuator abhängig von den Steuersignalen. Die erfindungsgemäße Vorrichtung ist dabei derart ausgestaltet, dass im Betrieb der Vorrichtung nach Empfang des Auslösekommandos der Ladezustand des Energiespeichers ermittelt wird, wobei bei einem Ladezustand des Energiespeichers, der kleiner als ein zum Auslösen des Aktuators ausreichender Ladezustandsschwellwert ist, ein Antwortsignal zur Fortsetzung der kontaktlosen Kommunikation über die Antenneneinrichtung zum Empfang durch die Sendeeinrichtung ausgesendet wird, und wobei bei einem Ladezustand des Energiespeichers, der größer oder gleich dem Ladezustandsschwellwert ist, die Steuereinrichtung die Energiezufuhr vom Energiespeicher zum Aktuator derart steuert, dass ein Auslösen des Aktuators ermöglicht wird.

Die Erfindung beruht auf der Idee, eine kontaktlose Kommunikation zwischen einer Ansteuervorrichtung und einer Sendeeinrichtung bis zu einem zur Auslösung des angesteuerten Aktuators ausreichenden Ladezustandswert des Energiespeichers aufrecht zu erhalten, um hierdurch das Auslösen des Aktuators sicherzustellen, selbst wenn bei Empfang des Auslösekommandos ein ausreichender Ladezustand des Energiespeichers noch nicht erreicht ist. Durch das Aufrechterhalten der kontaktlosen Kommunikation wird dabei der Empfang von Energie zum Laden des Energiespeichers fortgesetzt, so dass bei Erreichen eines ausreichenden Ladezustands schließlich der Aktuator ausgelöst werden kann. Die erfindungsgemäße Vorrichtung hat den Vorteil, dass ein übermitteltes Auslösekommando immer geeignet verarbeitet wird, ohne dass eine Fehlermeldung aufgrund eines nicht ausreichend geladenen Energiespeichers zurückgegeben wird. Der zum Auslösen des Aktuators ausreichende Ladezustandsschwellwert kann dabei derart festgelegt sein, dass er mit Sicherheit die Auslösung des Aktuators gewährleistet, d.h. der Ladezustandsschwellwert kann auch über dem unteren Grenzwert liegen, unterhalb dem ein Auslösen des Aktuators nicht möglich ist. Beispielsweise kann der Ladezustandsschwellwert bei im Wesentlichen 100 % Aufladung des Energiespeichers liegen. Der Ladezustandsschwellwert des Energiespeichers kann jedoch auch derart festgelegt, dass der Aktuator nicht auslösbar ist, wenn der Ladezustand des Energiespeichers unterhalb dieses Ladezustandsschwellwerts liegt.

In einer bevorzugten Ausführungsform ist die Vorrichtung derart ausgestaltet, dass sie ein Bestätigungssignal nach dem Auslösen des Aktuators über die Antenneneinrichtung zum Empfang durch die Sendeeinrichtung aussendet. Vorzugsweise ist das Antwortsignal dabei ein Befehl zur Verlängerung oder zum Neustart einer Wartezeit, welche die Sendeeinrichtung auf das Bestätigungssignal wartet. Der Befehl zur Verlängerung oder zum Neustart der Wartezeit kann insbesondere ein WTX-Request gemäß dem Standard ISO/IEC 14443-4 sein. Die Verwendung eines Befehls zur Verlängerung bzw. zum Neustart einer Wartezeit hat insbesondere den Vorteil, dass auf der Ebene des Übertragungsprotokolls die Wartezeit und somit die kontaktlose Kommunikation verlängert werden kann, ohne dass der Sendeeinrichtung spezielle Codes zur Fortsetzung der kontaktlosen Kommunikation bekannt sein müssen. Es ist jedoch auch möglich, dass das Antwortsignal ein spezieller Wiederholbefehl ist, um die Sendeeinrichtung dazu zu veranlassen, das Auslösekommando erneut auszusenden.

In einer bevorzugten Variante der erfindungsgemäßen Vorrichtung wird der Ladezustand des Energiespeichers durch eine Ladezustands-Messeinheit zur Messung des Ladezustands ermittelt, wobei die Steuereinheit den Ladezustand des Energiespeichers von der Ladezustands-Messeinheit vorzugsweise über eine Messdatenschnittstelle abfragen kann. Die Verwendung einer derartigen Ladezustands-Messeinheit hat den Vorteil, dass gegebenenfalls auch eine Information über den Ladezustand des Energiespeichers in dem Antwortsignal übertragen werden kann.

In einer weiteren Variante der erfindungsgemäßen Vorrichtung ist ferner eine Ladestrom-Messeinheit zur Messung des Ladestroms des Energiespeichers vorgesehen, wobei eine Information über den Ladestrom ebenfalls in dem Antwortsignal an die Sendeeinrichtung übertragen werden kann. Bei der Verwendung des ISO/IEC 14443-4 Standards kann die Information über den Ladezustand bzw. den Ladestrom des Energiespeichers besonders einfach durch die bereits für eine Power-Level-Indication vorgesehenen Bits des WTX-Requests codiert werden.

Die in der erfindungsgemäßen Vorrichtung vorgesehene Steuereinheit ist in einer besonders bevorzugten Ausführungsform ein integrierter Schaltkreis, insbesondere ein Chip für Chipkarten, wodurch besonders kompakte Abmessungen der Vorrichtung erreicht werden. Der Aktuator ist in einer bevorzugten Variante Bestandteil einer Schließeinrichtung, wobei das Schließen und Öffnen der Schließeinrichtung durch den Aktuator ausgelöst wird.

Neben der soeben beschriebenen Vorrichtung betrifft die Erfindung ferner ein System, umfassend eine Sendeeinrichtung, einen Aktuator und die oben beschriebene erfindungsgemäße Ansteuervorrichtung, wobei der Aktuator von der Ansteuervorrichtung durch ein kontaktlos übertragenes Auslösekommando der Sendeeinrichtung auslösbar ist. Dieses System ist vorzugsweise derart ausgestaltet, dass ein Auslösen des Aktuators nur nach einer erfolgreichen Authentisierung zwischen der Ansteuervorrichtung und der Sendeeinrichtung erfolgen kann, so dass das System auch für sicherheitskritische Anwendungen eingesetzt werden kann.

Das erfindungsgemäße System wird vorzugsweise in Kombination mit einer Ansteuervorrichtung verwendet, welche als Antwortsignal zur Fortsetzung der kontaktlosen Kommunikation einen Befehl zur Verlängerung bzw. zum Neustart einer Wartezeit einsetzt. Dabei sendet die Sendeeinrichtung nach Empfang dieses Befehls eine Bestätigungsantwort kontaktlos an die Ansteuervorrichtung, welche anschließend erneut den Ladezustand des Energiespeichers ermittelt, wobei bei einem Ladezustand des Energiespeichers, der kleiner als der Ladezustandsschwellwert ist, erneut ein Befehl zur Verlängerung oder zum Neustart der Wartezeit über die Antenneneinrichtung an die Sendeeinrichtung gesendet wird, und wobei bei einem Ladezustand des Energiespeichers der größer oder gleich dem Ladezustandsschwellwert ist, die Steuereinheit der Ansteuervorrichtung zur Auslösung des Aktuators die Energie vom Energiespeicher dem Aktuator zuführt. Vorzugsweise wird hierbei der aus dem Standard ISO/IEC 14443-4 bekannte WTX-Response als Bestätigungsantwort verwendet, wobei der WTX-Response nach Empfang des entsprechenden WTX-Requests von der Sendeinrichtung ausgesendet wird.

In einer weiteren Ausgestaltung des erfindungsgemäßen Systems ist die Sendeeinrichtung derart ausgestaltet, dass sie im Falle, dass als Antwortsignal ein Wiederholbefehl von der Ansteuereinrichtung ausgesendet wird, das Auslösekommando erneut aussendet.

Neben dem oben beschriebenen System umfasst die Erfindung ferner eine Sendeeinrichtung zur Verwendung in einem solchen System, wobei die Sendeeinrichtung eine Verarbeitungseinheit für ein kontaktlos empfangenes Antwortsignal zur Fortsetzung der kontaktlosen Kommunikation aufweist, wobei die Verarbeitungseinheit in Antwort auf das Antwortsignal eine Bestätigungsantwort aussendet oder das Auslösekommando erneut aussendet.

Vorzugsweise kann die Verarbeitungseinheit der Sendeeinrichtung kontaktlos empfangene Informationen über den Ladezustand und/oder den Ladestrom des Energiespeichers verarbeiten, sofern diese Informationen übertragen werden. Die Verarbeitungseinheit umfasst dabei vorzugsweise eine Signalisierungseinheit zur Signalisierung des Ladezustands und/oder des Ladestroms für einen Benutzer. Die Signalisierungseinheit kann dabei ein Anzeigefeld bzw. ein Display oder auch eine akustische Signalisierungseinheit sein. Die Verwendung einer solchen Signalisierungseinheit hat den Vorteil, dass ein Benutzer über den aktuellen Ladezustand des Energiespeichers informiert wird und hieraus ablesen kann, wie viel Zeit in etwa noch bis zur Auslösung des Aktuators benötigt wird. Ebenso kann ein Benutzer bei der Anzeige eines nicht ausreichenden Ladestroms entsprechende Gegenmaßnahmen einleiten, z.B. kann er die Sendeeinrichtung zur Erhöhung des Ladestroms näher an den Aktuator anordnen. Vorzugsweise kann die Verarbeitungseinheit auch automatisiert die Sendeleistung der Sendeeinrichtung erhöhen, wenn der Ladestrom einen vorgegebenen Wert unterschreitet.

Die Erfindung umfasst ferner ein Verfahren zum Ansteuern eines Aktuators mit einer Ansteuervorrichtung, wobei über eine kontaktlose Kommunikation von einer Sendeeinrichtung Energie zum Laden eines Energiespeichers der Ansteuervorrichtung und ein Auslösekommando zum Auslösen des Aktuators an die Ansteuervorrichtung übertragen wird, wobei nach Empfang des Auslösekommandos in der Ansteuervorrichtung der Ladezustand des Energiespeichers ermittelt wird und bei einem Ladezustand des Energiespeichers, der kleiner als ein zum Auslösen des Aktuators ausreichender Ladezustandsschwellwert ist, ein Antwortsignal zur Fortsetzung der kontaktlosen Kommunikation von der Ansteuervorrichtung an die Sendeeinrichtung gesendet wird, wohingegen bei einem Ladezustand des Energiespeichers, der größer oder gleich dem Ladezustandsschwellwert ist, die Ansteuervorrichtung den Energiespeicher mit dem Aktuator verbindet und dadurch den Aktuator auslöst.

Ausführungsbeispiele der Erfindung werden nachfolgend anhand der beigefügten Figuren detailliert beschrieben.

Es zeigen:
- Fig. 1: eine schematische Darstellung einer Ausführungsform einer erfindungsgemäßen Vorrichtung zum Ansteuern eines Aktuators;
- Fig. 2: eine schematische Darstellung der kontaktlosen Kommunikation zwischen der Vorrichtung gemäß Fig. 1 und einer Sendeeinrichtung in einem Mobilfunkgerät;
- Fig. 3: eine schematische Darstellung des zeitlichen Ablaufs einer Kommunikation zwischen einem erfindungsgemäßen Transponder und einer Sendeeinrichtung; und
- Fig. 4: eine schematische Darstellung des INF-Feldes eines WTX-Requests gemäß dem Standard ISO/IEC 14443-4.

Nachfolgend wird die Erfindung basierend auf einer sog. NFC-Kommunikation (NFC = Near Field Communication) beschrieben, bei der drahtlos bzw. kontaktlos zwischen einem Transponder umfassend einen RFID-Chip (RFID = Radio Frequency Identification) und einem entsprechenden NFC-Lesegerät Signale ausgetauscht werden. Der Transponder entspricht hierbei der Ansteuervorrichtung und das NFC-Lesegerät der Sendeeinrichtung im Sinne der Ansprüche.

Fig. 1 zeigt ein Prinzipschaltbild eines erfindungsgemäßen Transponders. Der Aufbau des Transponders gemäß Fig. 1 entspricht dabei in großen Teilen dem Transponder, der in der Druckschrift DE 103 48 569 A1 gezeigt ist, wobei der gesamte Offenbarungsgehalt dieser Druckschrift durch Verweisung zum Inhalt der vorliegenden Anmeldung gemacht wird. Der Transponder umfasst eine Schaltungsanordnung 1, welche an eine Antenneneinrichtung in der Form einer Antennenspule 2 angeschlossen ist. Anstatt einer Antennenspule 2 kann auch jede andere geeignete Antenneneinrichtung, wie z.B. eine gedruckte Antenne, verwendet werden. Mit der in Fig. 1 gezeigten Vorrichtung wird ein Aktuator 3 angesteuert, der hierzu mit der Schaltungsanordnung 1 verbunden ist. Bei dem Aktuator 3 kann es sich beispielsweise um einen Schließmagneten oder um eine sonstige optische, akustische, elektrothermische, elektrochemische, thermomechanische, elektromechanische, elektromagnetische usw. Einrichtung handeln, die aufgrund ihres hohen Energieverbrauchs oder aufgrund ihres hohen Einschaltstroms nicht unmittelbar von der Antennenspule 2 gespeist werden kann.

Die Schaltungsanordnung 1 weist einen Gleichrichter 4 auf, der auf seiner Wechselspannungsseite mit der Antennenspule 2 verbunden ist. Dem Gleichrichter 4 ist auf seiner Gleichspannungsseite eine Ladeschaltung 5 nachgeschaltet, die ausgangsseitig über einen Schalter 6 mit einem Kondensator 7 verbunden werden kann. Alternativ zur Ladeschaltung 5 kann der Kondensator 7 über den Schalter 6 mit dem Aktuator 3 verbunden werden. Der Schaltzustand des Schalters 6 wird von einer Transponderschaltung 8 gesteuert, die der Ladeschaltung parallel geschaltet ist. Die Transponderschaltung ist dabei insbesondere eine integrierte Schaltung in der Form eines Chips für Chipkarten, z.B. eines Smartcard-Chips.

Die Ladeschaltung 5 weist eine Regelschaltung 9 auf, die an der Gleichspannungsseite des Gleichrichters 4 angeschlossen ist und einen ersten regelbaren Widerstand 10 sowie einen zweiten regelbaren Widerstand 11 steuert. Der erste regelbare Widerstand 10 ist der Gleichspannungsseite des Gleichrichters 4 parallel geschaltet. Der zweite regelbare Widerstand 11 verbindet einen der Anschlüsse der Gleichspannungsseite des Gleichrichters 4 über eine Diode 12 mit dem Schalter 6.

Im Unterschied zu der in der Druckschrift DE 103 48 569 A1 gezeigten Vorrichtung beinhaltet die Schaltungsanordnung 1 ferner eine Ladezustands-Messeinheit 13, welche zum Kondensator 7 parallel geschaltet ist und zur Messung des Ladezustands des Kondensators 7 dient. Die Messeinrichtung 13 ist beispielsweise ein AD-Wandler, mit dem die Spannung am Kondensator 7 gemessen werden kann. Ferner ist eine Messdatenschnittstelle 15 zwischen der Ladezustands-Messeinheit 13 und der Transponderschaltung 8 vorgesehen, wobei die Transponderschaltung über diese Schnittstelle den von der Messeinheit 13 gemessenen Ladezustand abfragen kann. Der über die Messeinheit 13 gemessene Ladezustand wird dabei zur Steuerung der Auslösung des Aktuators 3 verwendet, wie weiter unten noch näher beschrieben wird. Darüber hinaus ist mit dem Kondensator 7 eine Ladestrom-Messeinheit 14 in Reihe geschaltet, welche den durch den Kondensator fließenden Ladestrom misst, wobei der gemessene Ladestrom über eine (nicht gezeigte) Schnittstelle ebenfalls von der Transponderschaltung 8 abgefragt werden kann.

Der in Fig. 1 gezeigten Vorrichtung liegt folgende Funktionsweise zu Grunde: die Antennenspule 2 ist einem magnetischen Wechselfeld in einem Frequenzbereich von 13,56 MHz basierend auf der NFC-Technologie ausgesetzt. Das magnetische Wechselfeld wird dabei von einer Sendeeinrichtung erzeugt, beispielsweise von einem in Fig. 2 gezeigten Lesegerät 21 mit angeschlossener Antenne 22, wobei dieses Lesegerät in einem Mobilfunkgerät 20 integriert ist. Aufgrund des magnetischen Wechselfeldes wird in der Antennenspule 2 eine Spannung induziert, die von dem Gleichrichter 4 gleichgerichtet wird. Die Feldstärke des magnetischen Wechselfelds variiert abhängig von der Entfernung der Sendeeinrichtung von der Antennenspule 2. In entsprechender Weise variieren auch die induzierte Spannung und die daraus hergestellte gleichgerichtete Spannung, die unter anderem der Versorgung der Transponderschaltung 8 dient. Um eine konstante Versorgungsspannung zu erhalten, wird die gleichgerichtete Spannung von der Regelschaltung 9 auf einen konstanten Vorgabewert geregelt. Hierzu steuert die Regelschaltung 9 die beiden variablen Widerstände 10 und 11 so an, dass die gleichgerichtete Spannung den gewünschten Vorgabewert annimmt. Dabei fließt durch die beiden variablen Widerstände 10 und 11 insgesamt ein Strom Is, der sich bei dem in Fig. 1 gezeigten ersten Schaltzustand, bei dem der Schalter 6 die Diode 12 mit dem Kondensator 7 verbindet, aus einem ersten Teilstrom I1 durch den ersten regelbaren Widerstand 10 und einem zweiten Teilstrom I2 durch den zweiten regelbaren Widerstand 11 zusammensetzt. Der Strom Is wird von der Regelschaltung 9 jeweils auf einen Wert geregelt, der zum Einstellen der gleichgerichteten Spannung auf den gewünschten Vorgabewert erforderlich ist. Folglich ist der Strom Is zwangsbestimmt und kann nicht frei gewählt werden. Allerdings kann die Aufteilung des Stroms Is in die Teilströme I1 und I2 frei gewählt werden.

In der Vorrichtung der Fig. 1 wird die Aufteilung des Stroms Is in die Teilströme I1 und I2 so vorgenommen, dass der zweite Teilstrom I2 möglichst groß ist, um den Kondensator 7 möglichst schnell aufzuladen. Hierzu kann der erste regelbare Widerstand 10 zunächst auf einen unendlich hohen Wert eingestellt werden und der zweite regelbare Widerstand 11 so angesteuert werden, dass der zweite Teilstrom I2 dem für die Einregelung des Vorgabewerts für die gleichgerichtete Spannung erforderlichen Strom Is entspricht. Mit zunehmender Aufladung des Kondensators 7 wird der zweite regelbare Widerstand 11 auf einen immer kleineren Wert eingestellt. Sobald der zweite regelbare Widerstand 11 seinen Minimalwert erreicht hat, ist es erforderlich, auch den Wert des ersten regelbaren Widerstands 10 zu reduzieren, um die gleichgerichtete Spannung auch weiterhin konstant beim Vorgabewert zu halten. Entsprechend nimmt der zweite Teilstrom I2 ab und der erste Teilstrom I1 zu. Auf diese Weise kann die zum Aufladen des Kondensators 7 benötigte Zeit jeweils auf ein unter den gegebenen Bedingungen mögliches Minimum reduziert werden. Wie lange diese Zeit tatsächlich ist, hängt entscheidend von der Feldstärke des magnetischen Wechselfeldes im Bereich der Antennenspule 2 ab, da dadurch die induzierte Spannung und somit auch der Strom Is festgelegt wird, der zur Einregelung des Vorgabewerts für die gleichgerichtete Spannung benötigt wird. Der Strom Is steht wiederum maximal als zweiter Teilstrom I2 zum Laden des Kondensators 7 zur Verfügung. Bei einer hohen Feldstärke wird nur eine kurze Ladezeit benötigt. Bei einer niedrigen Feldstärke dauert der Ladevorgang entsprechend länger.

Um den Aktuator 3 der Fig. 1 auszulösen, wird von der Sendeeinrichtung ein Auslösekommando "activate actuator" drahtlos ausgesendet und von der Antenneneinrichtung 2 empfangen. Dieses Auslösekommando veranlasst die Transponderschaltung 8 im Regelfall zum Umschalten des Schalters 6 in eine Schaltposition, in welcher der Kondensator 7 über den Aktuator 3 entladen wird. Hierbei ist zu beachten, dass ein Auslösen des Aktuators 3 jedoch nur dann erfolgt, wenn der Kondensator 7 einen zur Betätigung des Aktuators ausreichenden Ladezustand aufweist. Erfindungsgemäß wird sichergestellt, dass über eine entsprechende Kommunikation zwischen der Sendeeinrichtung und dem Transponder bei Vorliegen eines Auslösekommandos bei nicht ausreichender Ladung des Kondensators eine Fortsetzung der Aufladung des Kondensators bewirkt wird, bis schließlich bei ausreichender Ladung der Aktuator ausgelöst wird. Ein entsprechender Ablauf einer solchen Kommunikation wird weiter unten mit Bezug auf Fig. 3 beschrieben.

Fig. 2 zeigt schematisch die Kommunikation des Transponders gemäß Fig. 1 mit einem entsprechenden Lesegerät 21, welches eine Antenneneinrichtung 22 aufweist und in dem Mobilfunkgerät 20 integriert ist. Von dem Transponder ist in Fig. 2 schematisch die Schaltungsanordnung 1 sowie die Antenneneinrichtung 2 wiedergegeben. Ferner ist die Verbindung des Transponders zum Aktuator 3 gezeigt. Durch den Doppelpfeil P1 in Fig. 2 wird die kontaktlose NFC-Kommunikation zwischen dem Lesegerät und dem Transponder angedeutet, wobei die Kommunikation gemäß dem Standard ISO/IEC 14443-4 erfolgt. In einer bevorzugten, weiter unten beschriebenen Variante der Erfindung wird bei der Kommunikation zwischen Transponder und Sendeeinrichtung ferner der Ladezustand und gegebenenfalls auch der Ladestrom des Kondensators 7 an das Lesegerät übertragen, wobei Ladezustand und Ladestrom durch die in Fig. 1 gezeigten Messeinrichtungen 13 bzw. 14 gemessen wurden. Diese Messgrößen können in dem Display 23 des Mobilfunkgeräts 20 wiedergegeben werden, wobei in Fig. 2 eine vergrößerte Ansicht des Displays 23 gezeigt ist. Man erkennt, dass auf dem Display gerade der Ladezustand des Kondensators in einem horizontalen Anzeigefeld 24 in der Form eines schraffiert gezeigten Fortschrittsbalkens 25 wiedergegeben ist. Füllt der Balken 25 das Anzeigefeld 24 komplett aus, ist der Kondensator zu 100 % aufgeladen. Das Mobilfunkgerät 20 enthält ferner ein Sicherheitselement 26 in der Form eines Sicherheitschips, mit dem eine kryptographische Authentisierung zwischen dem Mobilfunkgerät und dem Transponder sichergestellt ist, so dass nur autorisierte Lesegeräte den Aktuator 3 über die kontaktlose NFC-Kommunikation auslösen können. Die Verwendung des Sicherheitselements 26 ist insbesondere bei sicherheitskritischen Anwendungen erforderlich, bei denen der Aktuator 3 beispielsweise Bestandteil einer Schließeinrichtung ist, die nur von autorisierten Personen geöffnet bzw. geschlossen werden soll.

Fig. 3 zeigt den zeitlichen Ablauf einer erfindungsgemäßen Kommunikation zur Auslösung des Aktuators 3 basierend auf dem Protokoll ISO/IEC 14443-4. Dabei ist in Fig. 3 entlang der horizontalen Achse t die Zeit aufgetragen, wobei oberhalb der Achse t der Ladezustand LZ des Ladungsspeichers in der Form des Kondensators 7 in Prozent wiedergegeben ist und unterhalb der Zeitachse t der zeitliche Ablauf der Signalisierung zwischen dem NFC-Lesegerät 21 und dem erfindungsgemäßen Transponder gezeigt ist. Entlang der Linie L1 sind dabei die Zeitpunkte wiedergegeben, zu denen das Lesegerät Signale aussendet und entlang der Linie L2 sind die Zeitpunkte wiedergegeben, zu denen der Transponder Signale aussendet. Die Zeitpunkte entlang der Linie L1 und L2 sind dabei durch Kreise dargestellt und die Übertragung der Signale ist durch entsprechende schräg verlaufende Pfeile angedeutet.

Gelangt der erfindungsgemäße Transponder in das Ansprechfeld des Lesegeräts 21, wird zunächst eine Kommunikationsbeziehung zwischen dem Transponder und dem Lesegerät durch die Befehlsfolge "Request → Anticollision → ATS" aufgebaut. Dieser Aufbau der Kommunikationsbeziehung ist in Fig. 3 schematisiert durch ein entsprechendes Rechteck C wiedergegeben. Beim Aufbau der Kommunikationsbeziehung fließt bereits ein Ladestrom in den Ladungsspeicher 7, so dass der Ladezustand des Ladungsspeichers stetig zunimmt, wie durch die ansteigende Linie 40 im oberen Teil der Fig. 3 angedeutet ist. Nach Aufbau der Kommunikationsbeziehung beginnt ab dem Zeitpunkt T1 die gegenseitige Authentisierung zwischen dem Lesegerät und dem batterielosen Aktuator. Dabei kommt das oben beschriebene Sicherheitselement 25 zum Einsatz. Die Authentisierung erfolgt über einen bekannten Befehlsablauf basierend auf der Kommandofolge "Get Challenge (Zeitpunkt T1) → Set Random Number (Zeitpunkt T2) → Authentication (Zeitpunkt T3) → Authentication (Zeitpunkt T4).

Das Lesegerät sendet unmittelbar nach dem erfolgreichen Abschluss der Authentisierung ein Auslösekommando ("activate actuator") zum Aktivieren des Aktuators an den Transponder. Dieses Kommando wird zum Zeitpunkt T5 ausgesendet. In dem in Fig. 3 gezeigten Szenario kann der Aktuator nur bei einer Aufladung des Ladungsspeichers von im Wesentlichen 100 % ausgelöst werden, wobei das Kommando "activate actuator" jedoch zu einem Zeitpunkt übermittelt wird, bei dem der Ladezustand des Ladungsspeichers bei lediglich ca. 50 % liegt. Um zu vermeiden, dass trotz des Auslösekommandos wegen mangelnder Ladung des Kondensators keine Aktivierung des Aktuators erfolgt, wird erfindungsgemäß bei der Abarbeitung des Auslösekommandos "activate actuator" zunächst der Ladezustand des Ladungsspeichers 7 überprüft. Ist der Ladezustand - wie in Fig. 3 gezeigt - zu gering, ist es vorgesehen, keine Fehlermeldung zu senden, sondern vor dem Ablaufen der entsprechenden Frame-Waiting-Time des Protokolls ISO/IEC 14443-4 einen WTX-Request (WTX = Waiting Time Extension) zu senden, um die Frame-Waiting-Time neu zu starten bzw. zu verlängern.

Das erstmalige Aussenden dieses WTX-Requests von dem Transponder erfolgt gemäß Fig. 3 zum Zeitpunkt T6. Das Lesegerät bestätigt diesen WTX-Request mit einem entsprechenden WTX-Response, der zum Zeitpunkt T7 ausgesendet wird. Nach Empfang des WTX-Response überprüft der Tansponder erneut, ob der Ladezustand des Ladungsspeichers 7 zur Auslösung des Aktuators ausreicht. Dies ist im Szenario der Fig. 3 noch nicht der Fall, so dass zum Zeitpunkt T8 nochmals ein WTX-Request an das Lesegerät gesendet wird, der zum Zeitpunkt T9 wiederum durch einen entsprechenden WTX-Response beantwortet wird. Wie sich aus Fig. 3 ergibt, werden nunmehr die Schritte des gegenseitigen Austauschs von WTX-Requests und WTX-Responses so lange wiederholt, bis schließlich eine 100%-ige Aufladung des Ladungsspeichers im Transponder festgestellt wird. Die 100%-ige Aufladung ist in Fig. 3 durch die horizontale Linie 41 angedeutet. Ferner sind in Fig. 3 die Zeitpunkte des gegenseitigen Aussendens von WTX-Requests und WTX-Responses durch entsprechende Ellipsen REQ bzw. RES angedeutet, welche die Zeitpunkte des Aussendens der entsprechenden Requests bzw. Responses umranden. Mit den Requests wird in der hier beschriebenen Ausführungsform auch eine Information über den Ladezustand übermittelt. Die Requests in der Ellipse REQ zeigen dabei einen Ladezustand des Ladungsspeichers von 60 % an, wohingegen der zum Zeitpunkt T6 ausgesendete Request einen Ladezustand von 30 % angibt.

Die volle Aufladung des Kondensators liegt gemäß Fig. 3 zum Zeitpunkt Tf vor, wobei die volle Aufladung in dem Transponder zum Zeitpunkt Te festgestellt wird. Zu diesem Zeitpunkt schließt dann die Transponderschaltung 8 den Schalter 6, um die Energie des Kondensators 7 dem Aktuator 3 zuzuführen. Gleichzeitig wird ein entsprechender Return-Code (z.B. "90 00") an das Lesegerät zur Bestätigung der vollständigen Ausführung des Kommandos "activate actuator" gesendet. Die nachfolgende Entladung des Kondensators ist in Fig. 3 durch die abfallende Flanke 42 angedeutet.

In einer bevorzugten Variante der Erfindung ist es vorgesehen, dass mit den von dem Transponder ausgesendeten WTX-Requests auch Informationen über den Ladezustand und den Ladestrom übertragen werden, wobei der Ladezustand bzw. der Ladestrom durch die Messeinrichtungen 13 bzw. 14 der Fig. 1 gemessen werden können. Zur Übermittlung des Ladezustands bzw. des Ladestroms werden vorzugsweise die Bits 7 und 8 des WTX-Requests gemäß dem Standard ISO/IEC 14443-4 verwendet, welche zur sog. "Power-Level-Indication" vorgesehen sind. Eine mögliche Codierung des Ladezustands bzw. Ladestroms ist in nachfolgender Tabelle wiedergegeben:.

| **Bit 8** | **Bit 7** | **Bedeutung** |
|---|---|---|
| 0 | 0 | Funktion nicht unterstützt |
| 0 | 1 | Ladestrom nicht ausreichend; Feldenergie zu gering. |
| 1 | 0 | Ladungssepicher zu 30 % geladen (0 .. 50 %) |
| 1 | 1 | Ladungsspeicher zu 60 % geladen (50 .. 99 %) |

Eine Darstellung des Ladezustands von 100 % wird nicht benötigt, da in diesem Zustand der Aktuator sofort ausgelöst wird.

Der Aufbau eines WTX-Requests gemäß dem Standard ISO/IEC 14443-4 ist in Fig. 4 dargestellt. Der Bitbereich B1, der die Bits b1 bis b6 umfasst, codiert dabei den sog. WTXM-Wert, der zur Definition einer temporären Frame-Waiting-Time verwendet wird. Der Bitbereich B2 bezeichnet die Bits b7 und b8, welche zur Power-Level-Indication vorgesehen sind. Gemäß dem Standard ISO/IEC 14443-4 ist dabei folgende Codierung für die Bitbelegungen vorgesehen:
b8 = 0, b7 = 0: Gerät unterstützt keine "Power-Level-Indication"
b8 = 0, b7 = 1: nicht ausreichende Leistung für volle Funktionalität
b8 = 1, b7 = 0: ausreichende Leistung für volle Funktionalität
b8 = 1, b7 = 1: mehr als ausreichend Leistung für volle Funktionalität.

Die Interpretation dieser "Power-Level-Indication" ist dabei für das Lesegerät optional. Erfindungsgemäß werden die Bitbelegungen vorzugsweise basierend auf der obigen Tabelle interpretiert.

Unter Umständen ist die Feldstärke des von dem Lesegerät ausgesendeten magnetischen Wechselfeldes zu gering, um einen ausreichenden Ladestrom zur Ladung des Ladungsspeichers zu erzeugen. Gemäß der obigen Tabelle kann es deshalb vorgesehen sein, den Zustand eines nicht ausreichenden Ladestroms dem Lesegerät über eine entsprechende Codierung von Bit 7 und Bit 8 im WTX-Request zu signalisieren (siehe Codierung "Bit 8 = 0, Bit 7 = 1"). Das Lesegerät kann daraufhin gegebenenfalls seine Sendeleistung erhöhen. In solchen Fällen, in denen eine Erhöhung der Sendeleistung nicht möglich ist, z.B. wenn das Lesegerät in einem batterieversorgten Mobilfunkgerät vorgesehen ist, kann dem Benutzer des Lesegeräts signalisiert werden, dass der Ladestrom nicht ausreicht, so dass der Benutzer als Folge die Antenne des Lesegeräts gegenüber dem batterielosen Aktuator besser ausrichtet, um dadurch die Energieübertragung zwischen dem Lesegerät und dem Transponder zu verbessern. Eine entsprechende Signalisierung eines nicht ausreichenden Ladestroms bzw. des Fortschritts der Ladung des Kondensators kann am Lesegerät beispielsweise durch ein akustisches Signal oder ein Anzeigefeld erfolgen. Eine Variante der Anzeige des Ladefortschritts durch einen Balken wurde bereits im Vorangegangenen mit Bezug auf Fig. 2 beschrieben. Dabei kann neben dem Fortschrittsbalken oder anstatt des Fortschrittsbalkens gegebenenfalls auch eine optische Anzeige des Ladestroms erfolgen, um dem Benutzer die Optimierung der Ausrichtung der Antenne des Lesegeräts in Bezug auf den Transponder zu ermöglichen.

Anstatt der oben beschriebenen Verwendung der WTX-Requests bzw. WTX-Responses zur Sicherstellung eines ausreichenden Ladezustands zur Auslösung des Aktuators kann in einer Variante der Erfindung gegebenenfalls auch ein spezieller Return-Code von dem Transponder anstatt des WTX-Requests gesendet werden. In dem Return-Code wird die Information codiert, dass das zuvor gesendete Auslösekommando des Lesegeräts nicht ausgeführt werden konnte. Als Folge sendet das Lesegerät anschließend das Kommando "activate actuator" erneut, wobei dieser Mechanismus analog zur Verwendung der WTX-Requests und WTX-Responses so lange wiederholt wird, bis der Ladungsspeicher ausreichend geladen ist und das Auslösekommando schließlich erfolgreich durch Aktivieren des Aktuators ausgeführt werden kann. In dem Return-Code kann gegebenenfalls auch der Ladezustand des Ladungsspeichers sowie der Ladestrom mit übertragen werden. Auch bei dieser Variante kann der Ladezustand des Ladespeichers und gegebenenfalls der Ladestrom am Lesegerät signalisiert werden, beispielsweise wiederum auf dem Display eines Mobilfunkgeräts, in dem das Lesegerät integriert ist.

## Patentansprüche

1. Vorrichtung zum Ansteuern eines Aktuators (3), mit einem Energiespeicher (7) zur Speisung des Aktuators (3), einer Antenneneinrichtung (2), mit welcher über eine kontaktlose Kommunikation von einer Sendeeinrichtung (21) Energie zum Laden des Energiespeichers (7) und ein oder mehrere Steuersignale umfassend ein Auslösekommando zum Auslösen des Aktuators (3) empfangbar sind, und einer Steuereinheit (8) zur Steuerung der Energiezufuhr vom Energiespeicher (7) zum Aktuator (3) abhängig von den Steuersignalen, **dadurch gekennzeichnet, dass** die Vorrichtung derart ausgestaltet ist, dass nach Empfang des Auslösekommandos der Ladezustand des Energiespeichers (7) ermittelt wird, wobei bei einem Ladezustand des Energiespeichers (7), der kleiner als ein zum Auslösen des Aktuators (3) ausreichender Ladezustandsschwellwert ist, ein Antwortsignal zur Fortsetzung der kontaktlosen Kommunikation über die Antenneneinrichtung (2) zum Empfang durch die Sendeeinrichtung (21) ausgesendet wird, und wobei bei einem Ladezustand des Energiespeichers (7), der größer oder gleich dem Ladezustandsschwellwert ist, die Steuereinheit (8) die Energiezufuhr vom Energiespeicher (7) zum Aktuator (3) derart steuert, das ein Auslösen des Aktuators ermöglicht wird.

2. Vorrichtung nach Anspruch 1, **dadurch gekennzeichnet, dass** die kontaktlose Kommunikation eine NFC-Kommunikation ist.

3. Vorrichtung nach Anspruch 1 oder 2, **dadurch gekennzeichnet, dass** der Ladezustandsschwellwert des Energiespeichers (7) derart festgelegt ist, dass der Aktuator (3) nicht auslösbar ist, wenn der Ladezustand des Energiespeichers (7) unterhalb des Ladezustandsschwellwerts liegt.

4. Vorrichtung nach einem der vorhergehenden Ansprüche, **dadurch gekennzeichnet, dass** die Vorrichtung derart ausgestaltet ist, dass sie ein Bestätigungssignal nach dem Auslösen des Aktuators (3) über die Antenneneinrichtung (2) zum Empfang durch die Sendeeinrichtung (21) aussendet.

5. Vorrichtung nach Anspruch 4, **dadurch gekennzeichnet, dass** das Antwortsignal ein Befehl zur Verlängerung oder zum Neustart einer Wartezeit ist, welche die Sendeeinrichtung (21) auf das Bestätigungssignal wartet.

6. Vorrichtung nach Anspruch 5, **dadurch gekennzeichnet, dass** der Befehl zur Verlängerung oder zum Neustart der Wartezeit ein WTX-Request gemäß dem Standard ISO/IEC 14443-4 ist.

7. Vorrichtung nach einem der vorhergehenden Ansprüche, **dadurch gekennzeichnet, dass** das Antwortsignal ein Wiederholbefehl ist, um die Sendeeinrichtung (21) dazu zu veranlassen, das Auslösekommando erneut auszusenden.

8. Vorrichtung nach einem der vorhergehenden Ansprüche, **dadurch gekennzeichnet, dass** die Vorrichtung eine Ladezustands-Messeinheit (13) zur Messung des Ladezustands des Energiespeichers (7) enthält.

9. Vorrichtung nach Anspruch 8, **dadurch gekennzeichnet, dass** die Steuereinheit (8) den Ladezustand des Energiespeichers (7) von der Ladezustands-Messeinheit (13) über eine Messdatenschnittstelle (15) abfragen kann.

10. Vorrichtung nach Anspruch 8 oder 9, **dadurch gekennzeichnet, dass** das Antwortsignal eine Information über den Ladezustand des Energiespeichers (7) enthält.

11. Vorrichtung nach einem der vorhergehenden Ansprüche, **dadurch gekennzeichnet, dass** die Vorrichtung eine Ladestrom-Messeinheit (14) zur Messung des Ladestroms des Energiespeichers (7) umfasst.

12. Vorrichtung nach Anspruch 11, **dadurch gekennzeichnet, dass** das Antwortsignal eine Information über den Ladestrom des Energiespeichers (7) enthält.

13. Vorrichtung nach einem der vorhergehenden Ansprüche in Kombination mit Anspruch 6 und Anspruch 10 oder 12, **dadurch gekennzeichnet, dass** die zur Power-Level-Inidication vorgesehenen Bits des WTX-Requests die Information über den Ladezustand des Energiespeichers (7) und/oder den Ladestrom des Energiespeichers (7) enthalten.

14. Vorrichtung nach einem der vorhergehenden Ansprüche, **dadurch gekennzeichnet, dass** der Aktuator (8) Bestandteil einer Schließeinrichtung ist.

15. System, umfassend eine Sendeeinrichtung (21), einen Aktuator (3) und eine Ansteuervorrichtung (1, 2) zum Ansteuern des Aktuators (3), wobei der Aktuator (3) von der Ansteuervorrichtung (1, 2) durch ein kontaklos übertragenes Auslösekommando der Sendeeinrichtung (21) auslösbar ist, **dadurch gekennzeichnet, dass** die Ansteuervorrichtung (1, 2) gemäß einem der vorhergehenden Ansprüche ausgebildet ist.

16. Verfahren zum Ansteuern eines Aktuators (3) mit einer Ansteuervorrichtung (1, 2), wobei über eine kontaktlose Kommunikation von einer Sendeeinrichtung (21) Energie zum Laden eines Energiespeichers (7) der Ansteuervorrichtung (1, 2) und ein Auslösekommando zum Auslösen des Aktuators (3) an die Ansteuervorrichtung (1, 2) übertragen wird, **dadurch gekennzeichnet, dass** nach Empfang des Auslösekommandos in der Ansteuervorrichtung (1, 2) der Ladezustand des Energiespeichers (7) ermittelt wird, wobei bei einem Ladezustand des Energiespeichers (7), der kleiner als ein zum Auslösen des Aktuators (3) ausreichender Ladezustandsschwellwerts ist, ein Antwortsignal zur Fortsetzung der kontaktlosen Kommunikation von der Ansteuervorrichtung (1, 2) zum Empfang durch die Sendeeinrichtung (21) ausgesendet wird, und wobei bei einem Ladezustand des Energiespeichers (7), der größer oder gleich dem Ladezustandsschwellwert ist, die Ansteuervorrichtung (1, 2) den Energiespeicher (7) mit dem Aktuator (3) verbindet und dadurch den Aktuator (3) auslöst.

## Claims

1. An apparatus for driving an actuator (3), having an energy storage device (7) for supplying the actuator (3), an antenna device (2) with which via a contactless communication of a transmitting device (21) energy for charging the energy storage device (7) and one or several control signals comprising a trigger command for triggering the actuator (3) are receivable, and a control unit (8) for controlling the energy supply of the energy storage device (7) to the actuator (3) depending on the control signals, **characterized in that** the apparatus is configured such that after reception of the trigger command, the state of charge of the energy storage device (7) is determined, wherein upon a state of charge of the energy storage device (7) which is less than a state-of-charge threshold value sufficient for triggering the actuator (3), a response signal for continuing the contactless communication via the antenna device (2) for reception by the transmitting device (21) is emitted, and wherein upon a state of charge of the energy storage device (7) which is greater than or equal to the state-of-charge threshold value, the control unit (8) controls the energy supply of the energy storage device (7) to the actuator (3) such that a triggering of the actuator is made possible.

2. The apparatus according to claim 1, **characterized in that** the contactless communication is an NFC communication.

3. The apparatus according to claim 1 or 2, **characterized in that** the state-of-charge threshold value of the energy storage device (7) is fixed such that the actuator (3) is not triggerable if the state of charge of the energy storage device (7) lies below the state-of-charge threshold value.

4. The apparatus according to any of the previous claims, **characterized in that** the apparatus is configured such that it emits a confirmation signal after the triggering of the actuator (3) via the antenna device (2) for reception by the transmitting device (21).

5. The apparatus according to claim 4, **characterized in that** the response signal is a command for extending or restarting a waiting time which the transmitting device (21) waits for the confirmation signal.

6. The apparatus according to claim 5, **characterized in that** the command for extending or restarting the waiting time is a WTX request according to the standard ISO/IEC 14443-4.

7. The according to any of the previous claims, **characterized in that** the response signal is a repetition instruction to prompt the transmitting device (21) to again emit the trigger command.

8. The apparatus according to any of the previous claims, **characterized in that** the apparatus contains a state-of-charge measurement module (13) for measuring the state of charge of the energy storage device (7).

9. The apparatus according to claim 8, **characterized in that** the control module (8) can query the state of charge of the energy storage device (7) from the state-of-charge measurement module (13) via a measuring-data interface (15).

10. The apparatus according to claim 8 or 9, **characterized in that** the response signal contains an information item about the state of charge of the energy storage device (7).

11. The apparatus according to any of the previous claims, **characterized in that** the apparatus comprises a charging-current measurement module (14) for measuring the charging current of the energy storage device (7).

12. The apparatus according to claim 11, **characterized in that** the response signal contains an information item about the charging current of the energy storage device (7).

13. The apparatus according to any of the previous claims in combination with claim 6 and claim 10 or 12, **characterized in that** the bits provided for the Power-Level-Indication of the WTX request contain the information item about the state of charge of the energy storage device (7) and/or the charging current of the energy storage device (7).

14. The apparatus according to any of the previous claims, **characterized in that** the actuator (8) is a component of a locking device.

15. A system, comprising a transmitting device (21), an actuator (3) and a drive apparatus (1, 2) for actuating the actuator (3), wherein the actuator (3) of the drive apparatus (1, 2) is triggerable by a contactlessly transferred trigger command from the transmitting device (21), **characterized in that** the drive apparatus (1, 2) is configured according to one of the preceding claims.

16. A method for actuating an actuator (3) with a drive apparatus (1, 2), wherein via a contactless communication of a transmitting device (21) energy for charging an energy storage device (7) of the drive apparatus (1, 2) and a trigger command for triggering the actuator (3) are transferred to the drive apparatus (1, 2), **characterized in that** the after reception of the trigger command in the drive apparatus (1, 2), the state of charge of the energy storage device (7) is determined, wherein upon a state of charge of the energy storage device (7) which is less than a state-of-charge threshold value sufficient for triggering the actuator (3), a response signal for continuing the contactless communication is emitted from the drive apparatus (1, 2) for reception by the transmitting device (21), and wherein upon a state of charge of the energy storage device (7) which is greater than or equal to the state-of-charge threshold value, the drive apparatus (1, 2) connects the energy storage device (7) with the actuator (3) and therefore triggers the actuator (3).

## Revendications

1. Dispositif destiné au pilotage d'un actionneur (3), comprenant un réservoir d'énergie (7) destiné à l'alimentation de l'actionneur (3), un équipement d'antenne (2) avec lequel, par le biais d'une communication sans contact, en provenance d'un équipement d'émission (21), de l'énergie destinée au chargement du réservoir d'énergie (7) et un ou plusieurs signaux de commande comportant une instruction de déclenchement destinée au déclenchement de l'actionneur (3) peuvent être reçus, et une unité de commande (8) destinée à la commande de l'apport en énergie du réservoir d'énergie (7) à l'actionneur (3) en fonction des signaux de commande, **caractérisé en ce que** le dispositif est conçu de telle façon que, après réception de l'instruction de déclenchement, l'état de charge du réservoir d'énergie (7) est déterminé, cependant que, dans le cas d'un état de charge du réservoir d'énergie (7) inférieur à une valeur seuil d'état de charge suffisante pour le déclenchement de l'actionneur (3), un signal de réponse pour la poursuite de la communication sans contact est émis par l'intermédiaire de l'équipement d'antenne (2) pour réception par l'équipement d'émission (21), et cependant que, dans le cas d'un état de charge du réservoir d'énergie (7) supérieur ou égal à la valeur seuil d'état de charge, l'unité de commande (8) commande de telle façon l'apport en énergie du réservoir d'énergie (7) à l'actionneur (3) qu'un déclenchement de l'actionneur est rendu possible.

2. Dispositif selon la revendication 1, **caractérisé en ce que** la communication sans contact est une communication NFC.

3. Dispositif selon la revendication 1 ou 2, **caractérisé en ce que** la valeur seuil d'état de charge du réservoir d'énergie (7) est fixée de telle façon que l'actionneur (3) n'est pas déclenchable quand l'état de charge du réservoir d'énergie (7) est inférieur à la valeur seuil d'état de charge.

4. Dispositif selon une des revendications précédentes, **caractérisé en ce que** le dispositif est conçu de telle façon qu'il émet un signal de confirmation après le déclenchement de l'actionneur (3) par l'intermédiaire de l'équipement d'antenne (2) pour réception par l'équipement d'émission (21).

5. Dispositif selon la revendication 4, **caractérisé en ce que** le signal de réponse est un ordre de prolongation ou de redémarrage d'un temps d'attente du signal de confirmation attendu par l'équipement d'émission (21).

6. Dispositif selon la revendication 5, **caractérisé en ce que** l'ordre de prolongation ou de redémarrage du temps d'attente est une requête WTX conformément à la norme ISO/IEC 14443-4.

7. Dispositif selon une des revendications précédentes, **caractérisé en ce que** le signal de réponse est un ordre de répétition destiné à amener l'équipement d'émission (21) à émettre à nouveau l'instruction de déclenchement.

8. Dispositif selon une des revendications précédentes, **caractérisé en ce que** le dispositif comporte une unité de mesure d'état de charge (13) destinée à la mesure de l'état de charge du réservoir d'énergie (7).

9. Dispositif selon la revendication 8, **caractérisé en ce que** l'unité de commande (8) peut s'enquérir de l'état de charge du réservoir d'énergie (7) auprès de l'unité de mesure d'état de charge (13) par l'intermédiaire d'une interface de données de mesure (15).

10. Dispositif selon la revendication 8 ou 9, **caractérisé en ce que** le signal de réponse comporte une information sur l'état de charge du réservoir d'énergie (7).

11. Dispositif selon une des revendications précédentes, **caractérisé en ce que** le dispositif comprend une unité de mesure de courant de charge (14) destinée à la mesure du courant de charge du réservoir d'énergie (7).

12. Dispositif selon la revendication 11, **caractérisé en ce que** le signal de réponse comporte une information sur le courant de charge du réservoir d'énergie (7).

13. Dispositif selon une des revendications précédentes en combinaison avec la revendication 6 et la revendication 10 ou 12, **caractérisé en ce que** les bits de la requête WTX prévus pour l'indication du niveau de puissance contiennent l'information sur l'état de charge du réservoir d'énergie (7) et/ou sur le courant de charge du réservoir d'énergie (7).

14. Dispositif selon une des revendications précédentes, **caractérisé en ce que** l'actionneur (8) fait partie d'un équipement de fermeture.

15. Système comprenant un équipement d'émission (21), un actionneur (3) et un dispositif de pilotage (1, 2) destiné au pilotage d'un actionneur (3), cependant que l'actionneur (3) peut être déclenché par le dispositif de pilotage (1, 2) au moyen d'une instruction de déclenchement, transmise sans contact, provenant de équipement d'émission (21), **caractérisé en ce que** le dispositif de pilotage (1, 2) est réalisé conformément à une des revendications précédentes.

16. Procédé destiné au pilotage d'un actionneur (3), comprenant un dispositif de pilotage (1, 2), cependant que, par l'intermédiaire d'une communication sans contact, par un équipement d'émission (21), de l'énergie destinée au chargement d'un réservoir d'énergie (7) du dispositif de pilotage (1, 2) et une instruction de déclenchement destinée au déclenchement de l'actionneur (3) est transmise au dispositif de pilotage (1, 2), **caractérisé en ce que**, après réception de l'instruction de déclenchement dans le dispositif de pilotage (1, 2), l'état de charge du réservoir d'énergie (7) est déterminé, cependant que, dans le cas d'un état de charge du réservoir d'énergie (7) inférieur à une valeur seuil d'état de charge suffisante pour le déclenchement de l'actionneur (3), un signal de réponse pour la poursuite de la communication sans contact est émis par le dispositif de pilotage (1, 2) pour réception par l'équipement d'émission (21), et cependant que, dans le cas d'un état de charge du réservoir d'énergie (7) supérieur ou égal à la valeur seuil d'état de charge, le dispositif de pilotage (1, 2) connecte le réservoir d'énergie (7) à l'actionneur (3) et déclenche ainsi l'actionneur (3).
